# EUROPÄISCHE PATENTSCHRIFT

(11) **EP 2 646 354 B1**
(45) Veröffentlichungstag und Bekanntmachung des Hinweises auf die Patenterteilung: **21.10.2015**
(21) Anmeldenummer: 11788381.9
(22) Anmeldetag: 25.11.2011
(51) Int. Cl.: B65H 7/12, B65H 3/52

(54) **VORRICHTUNG FÜR DIE VEREINZELUNG VON BLATTGUT**
APPARATUS FOR SEPARATING SHEET MATERIALS
DISPOSITIF POUR LE TRIAGE D'ARTICLES EN FEUILLE

(30) Priorität: 30.11.2010 DE 102010052988
(43) Veröffentlichungstag der Anmeldung: 09.10.2013
(73) Patentinhaber: Giesecke & Devrient GmbH, 81677 München (DE)
(72) Erfinder: LÜDECKE, Christian, 83093 Bad Endorf (DE); STOLL, Rainer, 81827 München (DE); THUM, Xaver, 82515 Wolfratshausen (DE)
(86) Internationale Anmeldenummer: PCT/EP2011/005949
(87) Internationale Veröffentlichungsnummer: WO 2012/072223

(56) Entgegenhaltungen:
- WO-A1-2009/074227
- GB-A- 2 442 226
- US-A1- 2007 126 171
- US-A1- 2007 210 506

## Beschreibung

Die Erfindung betrifft eine Vorrichtung für die Vereinzelung von Blattgut, insbesondere von Banknoten.

Für die Bearbeitung von Blattgut, insbesondere Banknoten, ist es vorgesehen, dass die Banknoten als loser Stapel in einen Eingabebereich eingegeben werden und von einem Vereinzeler vereinzelt werden. Die einzelnen Banknoten werden vom Vereinzeler an ein Transportsystem übergeben und der Bearbeitung zugeführt. Übliche Formen der Bearbeitung bei Banknoten sind die Annahme, Prüfung und Erkennung der Banknoten mittels Sensoren, wobei Echtheit, Art (Währung, Denomination), Zustand (Verschmutzung, Beschädigung) usw. festgestellt werden. Basierend auf den Ergebnissen der Prüfung und Erkennung werden die Banknoten nachfolgend z. B. sortiert, gestapelt, gebündelt, vernichtet usw.

Für die Bearbeitung der Banknoten in den Banknotenbearbeitungsmaschinen ist es von grundlegender Bedeutung, dass die Banknoten nach der Vereinzelung durch den Vereinzeler tatsächlich jeweils einzeln vorliegen. In der Vergangenheit sind daher eine Vielzahl von Verbesserungen vorgeschlagen worden, welche die Qualität der Vereinzelung verbessern und sicherstellen sollten, dass vom Vereinzeler jeweils nur eine Banknote vereinzelt wird und insbesondere die gleichzeitige Vereinzelung von zwei oder mehr Banknoten verhindert wird.

Dazu sind beispielsweise aufwendige mechanische Verbesserungen des Vereinzelers selbst vorgeschlagen worden.

In der WO 2009/074227 A1 ist es vorgeschlagen worden einen Sensor unmittelbar nach dem Vereinzeler anzubringen, um festzustellen, ob der Vereinzeler bei der Vereinzelung mehr als eine Banknote erfaßt hat.

In der WO 2009/074227 A1 wird weiter vorgeschlagen, dass nach der Erkennung einer nicht einzeln vorliegenden Banknote Gegenmaßnahme eingeleitet werden, um einen Transport der doppelt oder mehrfach vorliegenden Banknoten zu verhindern. Dazu wird beispielsweise das Vereinzelungselement des Vereinzelers rückwärts betrieben wodurch die mehrfach erfassten Banknoten nicht an das Transportsystem übergeben, sondern zurück in das Eingabefach befördert werden. Von dort können die fehlerhaft vereinzelten Banknoten von einer Bedienperson entnommen werden, um die Ursache für die fehlerhafte Vereinzelung zu beseitigen, beispielsweise ein Aneinanderhaften oder ein Zusammenkleben der Banknoten durch auflockern zu beseitigen.

Bei der bekannten Gegenmaßnahme ergibt sich jedoch das Problem, dass das Eingreifen einer Bedienperson erforderlich ist, weshalb die Bearbeitung der Banknoten für einen relativ langen Zeitraum unterbrochen werden muss.

Ausgehend vom genannten Stand der Technik sowie den damit verbundenen Problemen liegt der Erfindung die Aufgabe zugrunde, eine Vorrichtung für die Vereinzelung von Blattgut, insbesondere von Banknoten, mittels eines Vereinzelers anzugeben, welche einen wesentlich kontinuierlicheren Betrieb des Vereinzelers erlaubt.

Die Lösung dieser Aufgabe ergibt sich aus den Merkmalen des unabhängigen Anspruchs. Weiterbildungen sind Gegenstand der Unteransprüche.

Die Erfindung geht von einer Vorrichtung für die Vereinzelung von Blattgut, insbesondere von Banknoten, mit einem Vereinzeler mit einem Antrieb, der den Vereinzeler während der Vereinzelung in einer ersten Richtung antreibt, mindestens einem die Vereinzelung auf Mehrfachabzüge überprüfenden Sensor, und einer Steuereinrichtung für eine Überwachung und Steuerung der Vorrichtung aus, bei der ein Rückhalteelement des Vereinzelers zumindest zwei unterschiedliche Rückhaltekräfte erzeugt, wobei die Steuereinrichtung das Rückhalteelement derart ansteuert, dass eine erste Rückhaltekraft vom Rückhalteelement während der Vereinzelung erzeugt wird, während eine zweite, im Vergleich zur ersten höhere Rückhaltekraft vom Rückhalteelement erzeugt wird, nachdem von der Steuereinrichtung aus Signalen des Sensors auf das Vorliegen eines Mehrfachabzugs geschlossen wird, wobei die Steuereinrichtung bei Vorliegen eines Mehrfachabzugs zudem den Antrieb des Vereinzelers derart ansteuert, *dass* der Vereinzeler zumindest in einer zweiten, der ersten Richtung entgegengesetzten Richtung angetrieben wird.

Der Vorteil der erfindungsgemäßen Lösung besteht darin, dass Mehrfachabzüge automatisch aufgelöst werden können, ohne dass ein Eingreifen einer Bedienperson erforderlich wird. Dadurch kann eine im Wesentlichen kontinuierliche Bearbeitung der Banknoten, auch beim Auftraten von Mehrfachabzügen gewährleistet werden, da für die automatische Auflösung eines Mehrfachabzugs nur eine kurze Unterbrechung der Vereinzelung und damit Bearbeitung der Banknoten erforderlich ist.

Weitere Ausführungsformen und Vorteile der Erfindung werden im Folgenden anhand von Figuren sowie deren Beschreibung erläutert.

Es zeigt
- Figur 1: eine erste Ausführungsform einer Vorrichtung für die Vereinzelung von Blattgut, insbesondere von Banknoten, mittels eines Vereinzelers, und
- Figur 2: eine zweite Ausführungsform einer Vorrichtung für die Vereinzelung von Blattgut, insbesondere von Banknoten, mittels eines Vereinzelers.

Der beispielhafte Vereinzeler 1, 2, 3 nach Figur 1 ist als sogenannter Reibradvereinzeler aufgebaut, der ein Vereinzelungselement 1 mit einem Reibelement 2 und ein Rückhalteelement 3 aufweist. Das Vereinzelungselement 1 ist rad- oder walzenförmig aufgebaut und weist innerhalb eines bestimmten Teils seines Umfangs das Reibelement 2 auf. Das Reibelement 2 hat im Vergleich zur restlichen Oberfläche des Vereinzelungselements 1 einen höheren Reibkoeffizienten. Damit wird erreicht, dass zu vereinzelnde Banknoten BN, die in einen Eingabebereich 6 für die Vereinzelung eingegeben werden, nur von dem Reibelement 2 erfaßt und vereinzelt werden, wenn das Vereinzelungselement 1 von einem Antrieb 4, 7 in einer vorgegebenen ersten Drehrichtung 5 gedreht wird. Dadurch wird bei einer vollständigen Umdrehung des Vereinzelungselements 1 nur eine Banknote BN₁ von dem Reibelement 2 erfaßt und vereinzelt.

Der Antrieb 4, 7 besteht aus einem Motor 4 und einem Geschwindigkeitsmesser 7, beispielsweise einem optischen Drehgeber. Zur Einstellung einer gewünschten Geschwindigkeit und Transportrichtung werden die Signale des Geschwindigkeitsmessers 7 von einer Steuereinrichtung 8 ausgewertet und der Motor 4 gesteuert.

Um weitere Banknoten BN, die sich zusammen mit der gerade vom Vereinzelungselement 1 bzw. dessen Reibelement 2 erfaßten Banknote BN₁ im Eingabebereich 6 befinden, von der Erfassung und Vereinzelung zurückzuhalten, ist das Rückhalteelement 3 vorgesehen. Das Rückhalteelement 3 weist einen über seinen gesamten Umfang erhöhten Reibkoeffizienten auf. Durch die Wahl der Reibkoeffizienten und/ oder durch geometrische Festlegungen von Rückhalteelement 3 und Vereinzelungselement 1, mit zugehörigem Reibelement 2, wird erreicht, dass sich bei der Drehung des Vereinzelungselements 1 Kräfteverhältnisse ergeben, welche die Vereinzelung einer Banknote BN₁ und die Rückhaltung weiterer Banknoten BN ermöglichen.

Der Aufbau eines derartigen Vereinzelungselements 1 mit zugehörigem Reibelement 2 und Rückhalteelement 3 wird z. B. in der DE 102 24 486 A1 beschrieben. Das Rückhaltelement 3 kann auch eine andere, beispielsweise kufenartige Form aufweisen. Es ist offensichtlich, dass neben dem exemplarisch beschriebenen Reibradvereinzeler jeder andere Vereinzeler für die erfindungsgemäße Vereinzelung von Banknoten verwendet werden kann.

Nach der Vereinzelung der Banknote BN₁ wird diese an ein Transportsystem 11,12 übergeben, welches Bestandteil einer nicht dargestellten Banknotenbearbeitungsmaschine ist, und die vereinzelten Banknoten werden in einer Transportrichtung T zur weiteren Bearbeitung vom Transportsystem 11, 12 durch die Banknotenbearbeitungsmaschine transportiert, wo sie beispielsweise von weiteren Sensoren 9 überprüft und in der eingangs beschriebenen Weise bearbeitet werden.

Unmittelbar nach dem Vereinzeler 1, 2,3, so nah wie möglich zum Vereinzelungspunkt, ist mindestens ein Sensor 10 angeordnet, welcher die vom Vereinzeler 1, 2, 3 erfasste und vereinzelte Banknote BN₁ prüft, ob eine fehlerhafte Vereinzelung vorliegt, d. h. ob insbesondere mehr als eine Banknote bei der Vereinzelung erfasst wurde (nachfolgend Mehrfachabzug genannt). Dazu ermittelt die Steuereinrichtung 8 aus Signalen des Sensors 10, ob eine oder mehr als eine Banknote vorliegt. Der Sensor 10 kann beispielsweise von einem Ultraschallsensor gebildet werden.

Der Sensor 10 wird möglichst unmittelbar nach dem Vereinzeler 1, 2, 3 angeordnet, an einer Stelle an der der Vereinzelungsvorgang abgeschlossen ist. Die Entfernung zwischen dem Sensor 10 und dem Vereinzeler 1, 2, 3 wird vorteilhaft so gewählt, dass nach der Erkennung von fehlerhaften Vereinzelungsvorgängen ausreichend Zeit zur Verfügung steht, den Vereinzeler 1, 2, 3 derart anzuhalten, dass fehlerhaft vereinzelte Banknoten den Bereich des Vereinzelers 1, 2, 3 noch nicht vollständig verlassen haben, d. h. die Banknoten sind noch zwischen Vereinzelungselement 1 und Rückhalteelement 3 geklemmt bzw. ragen noch teilweise in den Eingabebereich 6. Zudem ist es vorteilhaft, zusätzlich den Abstand des Transportsystems 11, 12 vom Vereinzeler 1, 2, 3 derart festzulegen, dass die Banknoten nach dem Anhalten des Vereinzelers 1, 2, 3 noch nicht vom Transportsystem 11,12 erfasst worden sind. Der zulässige Abstand zwischen Sensor 10, Vereinzeler 1, 2, 3 und Transportsystem 11,12, gesehen in Transportrichtung T, ergibt sich im Wesentlichen aus der Transportgeschwindigkeit des Transportsystems 11, 12 bzw. Vereinzelers 1, 2, 3 und der Größe der kleinsten zu bearbeitenden Banknoten, gesehen in Transportrichtung T.

Wurde von der Steuereinrichtung 8 durch Auswertung der Signale des Sensors 10 ein Mehrfachabzug festgestellt, kann die Steuereinrichtung 8 Maßnahmen einleiten, um Störungen bei der Bearbeitung der Banknoten zu verhindern. Dazu steuert die Steuereinrichtung 8 den Motor 4 derart an, dass die weitere Vereinzelung gestoppt und das Vereinzelungselement 1 für eine bestimmte, vorgebare Zeitdauer oder für eine vorgegebene Anzahl von Umdrehungen des Vereinzelungselements 1, z. B. zwei bis drei, in einer zweiten Drehrichtung, die der ersten Drehrichtung 5 entgegengesetzt ist, dreht und dann anhält. In diesem Fall der Mehrfachabzug aus dem Vereinzeler 1, 2,3 heraus in den Eingabebereich 6 zurückbewegt.

Um bei dem Rücktransport des Mehrfachabzugs gleichzeitig eine Trennung der mindestens zwei aneinanderhaftenden Banknoten zu bewirken, wird von der Steuereinrichtung 8 gleichzeitig beim Stoppen des Motors 4 und/ oder beim Betrieb in der zweiten Drehrichtung eine Vergrößerung des Reibwerts und damit der Rückhaltekraft des Rückhalteelements 3 auf den Mehrfachabzug bewirkt. Im in der Figur 1 dargestellten Beispiel weist das Rückhalteelement 3 einen über seinen gesamten Umfang erhöhten Reibkoeffizienten auf, wobei ein erster Bereich 31 für die Rückhaltung während der Vereinzelung vorgesehen ist, und ein zweiter Bereich 32, der einen Reibkoeffizienten aufweist, der größer als der Reibkoeffizient des ersten Bereichs 31 ist. Beispielsweise kann der Reibwert des zweiten Bereichs 32 in etwa dem Reibwert des Reibelements 2 des Vereinzelungselements 1 entsprechen und beispielsweise um 30 bis 50 Prozent größer als der Reibwert des ersten Bereichs 31 sein.

Die Vergrößerung des Reibwerts des Rückhalteelements 3 wird von der Steuereinrichtung 8 dadurch bewirkt, dass das Rückhalteelement 3 mittels eines Antriebs 35 derart verstellt wird, dass der zweite Bereich 32 mit dem größeren Reibkoeffizienten in den Bereich des Vereinzelungselements 1 gebracht wird, um mit diesem zusammen, ggf. mehrfach nacheinander auf den Mehrfachabzug einzuwirken.

Durch die Vergrößerung des Reibwerts bzw. der Rückhaltekraft des Rückhalteelements 3 auf den Mehrfachabzug wird auf die mit dem zweiten Bereich 32 des Rückhalteelements 3 in Kontakt befindliche Banknote eine größere Kraft ausgewirkt als zuvor bei der Vereinzelung, bei der der erste Bereich 31 des Rückhalteelements 3 in Kontakt mit der Banknote stand. Dadurch kann erreicht werden, dass der Mehrfachabzug, d. h. die Anhaftung der am Mehrfachabzug beteiligten Banknoten, aufgelöst wird. Dabei wird die in Kontakt mit dem zweiten Bereich 32 des still stehenden Rückhaltelements 3 stehende Banknote des Mehrfachabzugs zurückgehalten und die andere oder anderen Banknoten des Mehrfachabzugs von dem Vereinzelungselement 1 entgegen der Transportrichtung T in den Eingabebereich 6 zurücktransportiert. Aneinaderhaftende Banknoten werden somit voneinander getrennt. Nachdem die näher zum Vereinzelungselement 1 liegende Banknote aus dem Bereich des Zusammenwirkens von Vereinzelungselement 1 und Rückhaltelement 3 (Vereinzelungspunkt) transportiert worden ist, werden eventuell vorhandene weitere Banknoten in den Eingabebereich 6 zurücktransportiert, bis der Sensor 10 die Auflösung des Mehrfachabzugs erkennt. Nachfolgend kann auch die mit dem Rückhaltelement 3 in Kontakt stehende Banknote in Richtung des Eingabebereichs 6 transportiert werden. Alternativ kann zuerst, bei ebenfalls still stehendem Rückhaltelement 3 mit dem ersten Bereich 31 in der zuvor beschriebenen Weise versucht werden, den Mehrfachaufzug aufzulösen. Sollte die Auflösung nicht möglich sein, wird, wie zuvor beschrieben der zweite Bereich 32 verwendet. Die Verwendung von erstem und zweiten Bereich 31, 32 kann wechselweise wiederholt werden, bis der Sensor 10 keinen Mehrfachabzug mehr erkennt.

Nach Ablauf der oben beschriebenen, vorgebbaren Zeitdauer, oder nach Auflösung des Mehrfachabzugs, wird der das Vereinzelungselement 1 antreibende Motor 4 von der Steuereinrichtung 8 gestoppt und der Motor 4 wird erneut mit der ersten Drehrichtung 5 betrieben, um erneut die Vereinzelung der Banknoten BN vorzunehmen. Dabei wird auch der Antrieb 35 von der Steuereinrichtung 8 betätigt, um erneut den ersten Bereich 31 des Rückhalteelements 3 mit dem für die Vereinzeldung erforderlichen Reibkoeffizienten in den Bereich des Vereinzelungselements 1 zu bringen und somit zu aktivieren. Um eine ungleichmäßige Abnutzung von erstem 31 und zweiten Bereich 32 zu vermeiden, kann der Antrieb 35 von der Steuereinrichtung 8 derart angesteuert werden, dass bei jedem Wechsel zwischen erstem 31 und zweiten Bereich 32 eine andere Position innerhalb des ersten 31 bzw. zweiten Bereichs 32 dem Vereinzelungselement 1 gegenüberliegt und somit aktiviert wird.

Statt den Motor 4 eine vorgebbare Zeitdauer mit der zweiten Drehrichtung zu betreiben, kann auch eine bestimmte Anzahl von Umdrehungen oder Teilumdrehungen des Motors 4 oder des Vereinzelungselements 1 vorgesehen sein. Ebenso kann mittels des Sensors 10 überprüft werden, ob die Banknoten des Mehrfachabzugs aus dem Vereinzelter 1, 2, 3 entfernt wurden, bzw ob kein Mehrfachabzug vorliegt, d. h. ob nur noch eine einzige oder keine Banknote vorliegt.

Neben der beschriebenen Erhöhung des Reibwerts des Rückhalteelements 3 durch die Verwerdung eines Rückhalteelements 3 mit Bereichen 31, 32 mit unterschiedlichem Reibkoeffizienten, kann es auch vorgesehen sein, weitere Rückhalteelemente oder Reibbereiche mit dem Vereirizelungselement 1 zursammenwirken zu lassen. Die weiteren Rückhalteelemente oder Reibbereiche können beispielsweise elektromechanisch, motorisch, pneumatisch oder hydraulisch bewegt werden, um mit dem Vereinzelungselement 1 zusammenzuwirken oder nicht zusammenzuwirken, d. h. um aktiviert oder desaktiviert zu werden. Die weiteren Rückhalteelemente oder Reibbereiche können dabei den Reibkoeffizienten des Rückhalteelements 3 oder einen anderen Reibkoeffizienten, insbesondere einen größeren, aufweisen.

Neben dem beschriebenen rad- oder walzenförmigen Rückhalteelement 3 können auch andere Rückhalteelemente verwendet werden, z. B. kufenförmige.

Im anhand der Figur 1 beschriebenen Ausführungsbeispiel wird das Vereinzelungselement 1 angetrieben, um die den Mehrfachabzug zu trennen und die daran beteiligten Banknoten in den Eingabebereich 6 zurückzutransportieren. Alternativ kann auch das Rückhalteelement angetrieben werden. Ebenso ist es möglich, sowohl Vereinzelungselement als auch Rückhaltelement anzutreiben. Dabei kann es vorgesehen sein, Vereinzelungselement und Rückhaltelement entgegengesetzt und/ oder mit unterschiedlichen Geschwindigkeiten anzutreiben.

Wie oben beschrieben, können statt des anhand der Figur 1 beschriebenen Ausführungsbeispiels eines Reibradvereinzelers auch andere Vereinzeler verwendet werden, z. B. mit einem Unterdruck arbeitende Vereinzeler. Wie oben beschrieben, muss der Vereinzeler derart ausgebildet sein, dass das verwendete Rückhalteelement unterschiedliche Rückhaltekräfte erzeugen kann, wobei das Rückhalteelement eine erste Rückhaltekraft bei der Vereinzelung von Banknoten aufweist und eine zweite, im Vergleich zur ersten höhere Rückhaltekraft aufweist, die nach der Ermittlung des Vorliegens eines Mehrfachabzugs durch die Steuereinrichtung aktiviert wird.

Anstelle des Ultraschallsensors für den Sensor 10 kann ein beliebiger anderer Sensor verwendet werden, der die Dicke der vereinzelten Banknote ermittelt, z. B. ein mechanischer oder ein optischer Dickensensor.

Alternativ, kann wie in Figur 2 dargestellt, der Durchmesser des Vereinzelungselements 1 einen Durchmesser aufweisen, der dem Durchmesser des Rückhaltelements 3 entspricht. In diesem Fall, wird das Vereinzelungselement 1 nicht mehr synchron zu den zu vereinzelnden Banknoten bewegt, d. h. nach einer erfolgten Vereinzelung wird das Vereinzelungselement 1 angehalten und mit einem vorgegebenen Takt erneut gestartet. Das Vereinzelungselement kann, wie zuvor beschrieben, einen segmentiertes Reibelement aufweisen, oder wie dargestellt, ein sich über den gesamten Umfang erstreckendes Reibelement 2 aufweisen. Wegen des geringen Durchmessers sowohl des Vereinzelungselements 1 als auch des Rückhaltelements 3 wird es bei der zweiten Ausführungsform nach Figur 2 möglich, den Sensor 10 sehr nahe am Vereinzelungspunkt zu positionieren.

## Patentansprüche

1. Vorrichtung für die Vereinzelung von Blattgut, insbesondere von Banknoten, mit einem Vereinzeler (1, 2, 3) mit einem Antrieb (4, 7), der den Vereinzeler während der Vereinzelung in einer ersten Richtung antreibt, mindestens einem die Vereinzelung auf Mehrfachabzüge überprüfenden Sensor (10), und einer Steuereinrichtung (8) für eine Überwachung und Steuerung der Vorrichtung,
**gekennzeichnet durch**
ein Rückhalteelement (3) des Vereinzelers (1, 2, 3), das zumindest zwei unterschiedliche Rückhaltekräfte erzeugt, wobei
die Steuereinrichtung (8) das Rückhalteelement (3) derart ansteuert, dass eine erste Rückhaltekraft vom Rückhalteelement (3) während der Vereinzelung erzeugt wird, während
eine zweite, im Vergleich zur ersten höhere Rückhaltekraft vom Rückhalteelement (3) erzeugt wird, nachdem von der Steuereinrichtung (8) aus Signalen des Sensors (10) auf das Vorliegen eines Mehrfachabzugs geschlossen wird, wobei die Steuereinrichtung (8) bei Vorliegen eines Mehrfachabzugs zudem den Antrieb (4, 7) des Vereinzelers (1, 2,3) derart ansteuert, dass der Vereinzeler zumindest in einer zweiten, der ersten Richtung entgegengesetzten Richtung angetrieben wird.

2. Vorrichtung nach Anspruch 1, **dadurch gekennzeichnet, dass** die Steuereinrichtung (8) den Antrieb (4, 7) des Vereinzelers (1, 2, 3) derart ansteuert, dass der Antrieb (4, 7) nach einer vorgegebenen Zeitdauer oder einer vorgegebenen Anzahl von Umdrehungen oder Teilumdrehungen des Vereinzelers (1, 2, 3) den Vereinzeler (1, 2, 3) erneut in der ersten Richtung antreibt.

3. Vorrichtung nach Anspruch 1, **dadurch gekennzeichnet, dass** die Steuereinrichtung (8) die Auflösung eines Mehrfachabzugs mittels des Sensors (10) überwacht, und den Antrieb (4, 7) des Vereinzelers (1, 2,3) derart ansteuert, dass der Antrieb (4, 7) den Vereinzeler (1, 2,3) erneut in der ersten Richtung antreibt, nachdem die Auflösung des Mehrfachabzugs ermittelt wurde.

4. Vorrichtung nach einem der Ansprüche 1 bis 3, **dadurch gekennzeichnet, dass** der Vereinzeler (1, 2, 3) als Reibradvereinzeler ausgebildet ist.

5. Vorrichtung nach Anspruch 4, **dadurch gekennzeichnet, dass** der Vereinzeler (1, 2, 3) ein Rückhalteelement (3) mit einem ersten Bereich (31) mit einem ersten Reibkoeffizienten und einen zweiten Bereich (32) mit einem zweiten Reibkoeffizienten aufweist, wobei der zweite Reibkoeffizient des zweiten Bereichs (32) größer als der erste Reibkoeffizient des ersten Bereichs (31) ist, und der erste Bereich (31) während der Vereinzelung aktiv ist, wohingegen der zweite Bereich (32) während der Auflösung eines Mehrfachabzugs aktiv ist.

6. Vorrichtung nach Anspruch 5, **dadurch gekennzeichnet, dass** die Steuereinrichtung (8) einen Antrieb (35) ansteuert, um wahlweise den ersten oder zweiten Bereich (31, 32) zu aktivieren.

7. Vorrichtung nach Anspruch 6, **dadurch gekennzeichnet, dass** die Steuereinrichtung (8) den Antrieb (35) derart ansteuert, dass zufällige oder vorgegebene, jeweils unterschiedliche Positionen innerhalb des ersten oder zweiten Bereichs (31, 32) bei jedem Wechsel zwischen erstem und zweitem Bereich (31, 32) aktiviert werden.

8. Vorrichtung nach Anspruch 4, **dadurch gekennzeichnet, dass** der Vereinzeler (1, 2,3) ein Rückhalteelement (3) und mindestens ein zusätzliches Rückhalteelement aufweist, wobei Rückhalteelement (3) und zusätzliches Rückhalteelement gleiche oder unterschiedliche Reibkoeffizienten aufweisen, und das Rückhalteelement (3) während der Vereinzelung aktiv ist, wohingegen sowohl das Rückhalteelement (3) als auch das zusätzliche Rückhalteelement während der Auflösung eines Mehrfachabzugs aktiv sind.

9. Vorrichtung nach Anspruch 8, dadurch gekenntzeichnet, dass die Steuereinrichtung (8) einen Antrieb ansteuert, um das zusätzliche Rückhalteelement bei Vorliegen eines Mehrfachabzugs zu aktivieren und nach der Auflösung des Mehrfachabzugs zu desaktivieren.

10. Banknotenbearbeitungsmäschine **gekennzeichnet durch** eine Vorrichtung nach einem der Ansprüche 1 bis 9.

## Claims

1. An apparatus for singling sheet material, in particular banknotes, with a singler (1, 2, 3) with a drive (4, 7) driving the singler during the singling in a first direction, at least one sensor (10) checking the singling for multiple removals, and a control device (8) for monitoring and controlling the apparatus,
**characterized by**
a retaining element (3) of the singler (1, 2, 3) producing at least two different retaining forces, wherein
the control device (8) so actuates the retaining element (3) that a first retaining force is produced by the retaining element (3) during the singling, while
a second retaining force is produced by the retaining element (3), the second force being greater in comparison to the first retaining force, after a conclusion is drawn by the control device (8) from signals of the sensor (10) as to the presence of a multiple removal, wherein, when a multiple removal is present, the control device (8) so actuates the drive (4, 7) of the singler (1, 2, 3) that the singler is driven at least in a second direction that is contrary to the first direction.

2. The apparatus according to claim 1, **characterized in that** the control device (8) so actuates the drive (4, 7) of the singler (1, 2, 3) that, after a predetermined period of time or a predetermined number of revolutions or partial revolutions of the singler (1, 2, 3), the drive drives the singler (1, 2, 3) in the first direction again.

3. The apparatus according to claim 1, **characterized in that** the control device (8) monitors by means of the sensor (10) the clearing of a multiple removal, and so actuates the drive (4, 7) of the singler (1, 2, 3) that the drive (4, 7) drives the singler (1, 2, 3) in the first direction again after the clearing of the multiple removal has been ascertained.

4. The apparatus according to any of the claims 1 to 3, **characterized in that** the singler (1, 2, 3) is configured as a friction wheel singler.

5. The apparatus according to claim 4, **characterized in that** the singler (1, 2, 3) has a retaining element (3) with a first region (31) with a first friction coefficient and a second region (32) with a second friction coefficient, wherein the second friction coefficient of the second region (32) is greater than the first friction coefficient of the first region (31), and the first region (31) is active during the singling, whereas the second region (32) is active during the clearing of a multiple removal.

6. The apparatus according to claim 5, **characterized in that** the control device (8) actuates a drive (35) in order to electively activate the first or the second region (31, 32).

7. The apparatus according to claim 6, **characterized in that** the control device (8) so actuates the drive (35) that random or predetermined, respectively different positions within the first or the second region (31, 32) are activated upon each change between the first and the second region (31, 32).

8. The apparatus according to claim 4, **characterized in that** the singler (1, 2, 3) has a retaining element (3) and at least one additional retaining element, wherein the retaining element (3) and the additional retaining element have equal or different friction coefficients, and the retaining element (3) is active during the singling, whereas both the retaining element (3) and the additional retaining element are active during the clearing of a multiple removal.

9. The apparatus according to claim 8, **characterized in that** the control device (8) actuates a drive in order to activate the additional retaining element when a multiple removal is present and to deactivate it after the clearing of the multiple removal.

10. A bank-note processing machine, **characterized by** an apparatus according to any of the claims 1 to 9.

## Revendications

1. Dispositif de déliassage de produit en feuilles, en particulier de billets de banque, comprenant une déliasseuse (1, 2, 3) ayant un entraînement (4, 7) qui entraîne la déliasseuse durant le déliassage dans une première direction, au moins un capteur (10) vérifiant s'il y a prélèvement multiple pendant le déliassage, et un équipement de commande (8) pour une surveillance et commande du dispositif,
**caractérisé par**
un élément de retenue (3) de la déliasseuse (1, 2, 3), lequel génère au moins deux forces de retenue différentes, cependant que
l'équipement de commande (8) pilote de telle façon l'élément de retenue (3) qu'une première force de retenue est générée par l'élément de retenue (3) pendant le déliassage, tandis que une deuxième force de retenue plus élevée en comparaison avec la première est générée par l'élément de retenue (3) après que, par l'équipement de commande (8), à partir de signaux du capteur (10), il est déduit qu'il y a un prélèvement multiple, l'équipement de commande (8) pilotant en outre de telle façon l'entraînement (4, 7) de la déliasseuse (1, 2, 3) quand il y a un prélèvement multiple que la déliasseuse est entraînée au moins dans une deuxième direction opposée à la première.

2. Dispositif selon la revendication 1, **caractérisé en ce que** l'équipement de commande (8) pilote de telle façon l'entraînement (4, 7) de la déliasseuse (1, 2, 3) que l'entraînement (4, 7), après une durée prédéterminée ou un nombre prédéterminé de tours ou de tours partiels de la déliasseuse (1, 2, 3), entraîne à nouveau la déliasseuse (1, 2, 3) dans la première direction.

3. Dispositif selon la revendication 1, **caractérisé en ce que** l'équipement de commande (8) surveille au moyen du capteur (10) la suppression d'un prélèvement multiple, et **en ce que** l'entraînement (4, 7) de la déliasseuse (1, 2, 3) pilote de telle façon que l'entraînement (4, 7) entraîne à nouveau la déliasseuse (1, 2, 3) dans la première direction après que la suppression du prélèvement multiple a été repérée.

4. Dispositif selon une des revendications de 1 à 3, **caractérisé en ce que** la déliasseuse (1, 2, 3) est réalisée sous forme de déliasseuse à roue à friction.

5. Dispositif selon la revendication 4, **caractérisé en ce que** la déliasseuse (1, 2, 3) comporte un élément de retenue (3) ayant une première zone (31) présentant un premier coefficient de friction et une deuxième zone (32) présentant un deuxième coefficient de friction, le deuxième coefficient de friction de la deuxième zone (32) étant supérieur au premier coefficient de friction de la première zone (31), et la première zone (31) étant active durant le déliassage, alors que la deuxième zone (32) est active durant la suppression du prélèvement multiple.

6. Dispositif selon la revendication 5, **caractérisé en ce que** l'équipement de commande (8) pilote un entraînement (35) afin d'activer au choix la première ou deuxième zone (31, 32).

7. Dispositif selon la revendication 6, **caractérisé en ce que** l'équipement de commande (8) pilote de telle façon l'entraînement (35) que des positions respectivement différentes, aléatoires ou prédéterminées, à l'intérieur de la première ou deuxième zone (31, 32), sont activées à chaque commutation entre la première et deuxième zone (31, 32).

8. Dispositif selon la revendication 4, **caractérisé en ce que** la déliasseuse (1, 2, 3) comporte un élément de retenue (3) et au moins un élément de retenue supplémentaire, l'élément de retenue (3) et l'élément de retenue supplémentaire présentant des coefficients de friction égaux ou différents, et l'élément de retenue (3) étant actif durant le déliassage, alors que tant l'élément de retenue (3) que l'élément de retenue supplémentaire sont actifs durant la suppression du prélèvement multiple.

9. Dispositif selon la revendication 8, **caractérisé en ce que** l'équipement de commande (8) pilote un entraînement pour, quand il y a un prélèvement multiple, activer l'élément de retenue supplémentaire, et le désactiver après la suppression du prélèvement multiple.

10. Machine de traitement de billets de banque, **caractérisée par** un dispositif selon une des revendications de 1 à 9.
